# EUROPÄISCHE PATENTSCHRIFT

(11) **EP 1 656 224 B1**
(45) Veröffentlichungstag und Bekanntmachung des Hinweises auf die Patenterteilung: **02.04.2008**
(21) Anmeldenummer: 04741376.0
(22) Anmeldetag: 06.08.2004
(51) Int. Cl.: B21D 24/02, B21D 24/14

(54) **EINRICHTUNG ZUR STEUERUNG DES ZIEHVORGANGS BEI EINER TRANSFERPRESSE**
DEVICE FOR CONTROLLING THE DRAWING PROCESS IN A TRANSFER PRESS
SYSTEME POUR COMMANDER LE PROCESSUS D'ETIRAGE DANS UNE PRESSE DE TRANSFERT

(30) Priorität: 07.08.2003 DE 10336279
(43) Veröffentlichungstag der Anmeldung: 17.05.2006
(73) Patentinhaber: Bosch Rexroth AG, 70184 Stuttgart (DE)
(72) Erfinder: ARNS, Stefan, 97816 Lohr (DE); BEHL, Helmut, 97855 Triefenstein (DE)
(86) Internationale Anmeldenummer: PCT/EP2004/008807
(87) Internationale Veröffentlichungsnummer: WO 2005/016571

(56) Entgegenhaltungen:
- EP-A- 1 138 406
- PATENT ABSTRACTS OF JAPAN Bd. 013, Nr. 076 (M-800), 21. Februar 1989 (1989-02-21) -& JP 63 273524 A (ISHIKAWAJIMA HARIMA HEAVY IND CO LTD), 10. November 1988 (1988-11-10)
- PATENT ABSTRACTS OF JAPAN Bd. 013, Nr. 252 (M-836), 12. Juni 1989 (1989-06-12) -& JP 01 057926 A (ISHIKAWAJIMA HARIMA HEAVY IND CO LTD), 6. März 1989 (1989-03-06)

## Beschreibung

Die Erfindung betrifft eine Einrichtung zur Steuerung des Ziehvorgangs bei einer Transferpresse gemäß dem Oberbegriff des Anspruchs 1.

Bei einer Presse in Form einer Transferpresse ist ein zu verformendes Werkstück zwischen zwei gegeneinander wirkenden Werkzeugteilen gehalten. Das eine der beiden Werkzeugteile, das insbesondere als Negativform ausgebildet ist, ist von einem mit konstanter Drehzahl angetriebenen mechanischen Kurbeltrieb zwischen einem oberen und einem unteren Umkehrpunkt verfahrbar. Dabei ist die Bewegung von dem oberen zum unteren Umkehrpunkt als Vorhub und die daran anschließende Bewegung von dem unteren zum oberen Umkehrpunkt als Rückhub bezeichnet. Die Bewegung des von dem Kurbeltrieb angetriebenen Werkzeugteils ist durch die konstruktive Auslegung des Kurbeltriebs.und durch seine Drehgeschwindigkeit vorgegeben. Während eines aus Vorhub und Rückhub bestehenden Arbeitszyklus des Ziehvorgangs führt der Kurbeltrieb eine volle Umdrehung aus. Da die Drehgeschwindigkeit des Kurbeltriebs konstant ist, besteht zwischen dem Kurbelwinkel und der Zeit ein fester Zusammenhang. Somit ist es möglich, anstelle der jeweiligen Kurbelwinkel diesen entsprechende Zeitpunkte zu betrachten. Von diesem Zusammenhang wird auch in der folgenden Beschreibung Gebrauch gemacht. Das andere Werkzeugteil, das insbesondere als Ziehkissen ausgebildet ist, ist über eine Kolbenstange mit dem Kolben eines hydraulischen Differentialzylinders verbunden. Die Bewegung der Kolbenstange ist durch Druckmittelzufuhr in eine erste Kammer des Differentialzylinders und durch Druckmittelabfuhr aus der jeweils anderen Kammer gesteuert. Die Bewegung des an der Kolbenstange gehaltenen Werkzeugteils läßt sich durch Steuerung des Druckmittelflusses zu und von dem Differentialzylinder unabhängig von der Bewegung des Kurbeltriebs beeinflussen. Ein Arbeitszyklus des Ziehvorgangs der Presse gliedert sich in eine Reihe von aufeinanderfolgenden Zeitabschnitten. Während eines ersten Zeitabschnitts, der sich in dem gewählten Beispiel innerhalb des Vorhubs erstreckt, ist die stangenseitige Fläche des Kolbens derart mit Druckmittel beaufschlagt, daß der Differentialzylinder das zweite Werkzeugteil so stark beschleunigt, daß sich beim Auftreffen des ersten Werkzeugteils auf dem zweiten Werkzeugteil beide Werkzeugteile praktisch mit derselben Geschwindigkeit bewegen. In einem zweiten Zeitabschnitt, der sich innerhalb des Vorhubs an den ersten Zeitabschnitt anschließt und der sich bis zum unteren Umkehrpunkt erstreckt, liegen die beiden Werkzeugteile von einander gegenüberliegenden Seiten an dem Werkstück an und verformen es. Während des Verformens nähern sich die beiden Werkzeugteile noch weiter aneinander an. Im unteren Umkehrpunkt erfolgt eine Dekompression des Druckmittels in dem Differentialzylinder. Mit der Umkehr der Bewegungsrichtung des Kurbeltriebs beginnt der Rückhub mit einem weiteren Zeitabschnitt, der sich maximal bis zum Erreichen des oberen Umkehrpunkts erstreckt. In diesem Zeitabschnitt kann das zweite Werkzeugteil entweder in eine besondere Entnahmeposition fahren oder sich zunächst gemeinsam mit dem Kurbeltrieb in Richtung auf den oberen Umkehrpunkt bewegen. In beiden Fällen ist die Geschwindigkeit des zweiten, von dem Differentialzylinder angetriebenen Werkzeugteils nicht größer als die Geschwindigkeit des von dem Kurbeltrieb angetriebenen Werkzeugteils. Die zur Versorgung des Differentialzylinders mit Druckmittel vorgesehene Pumpe muß so ausgelegt sein, daß sie in der Lage ist, das zweite Werkzeugteil während des ersten Zeitabschnitts wie oben beschrieben zu beschleunigen. Dieser Zeitabschnitt ist der Zeitabschnitt mit dem größten Druckmittelbedarf während eines Arbeitszyklus. Da.die Pumpe für den größten Druckmittelbedarf ausgelegt sein muß, ist sie für Zeitabschnitte mit geringerem Druckmittelbedarf überdimensioniert und verbraucht in diesen Zeitabschnitten mehr Energie als erforderlich. Derartige Einrichtungen zur Steuerung des Ziehvorgangs bei einer Transferpresse sind von der Mannesmann Rexroth AG (jetzt als Bosch Rexroth AG firmierend) angeboten und vertrieben worden.

In der EP 1 138 406 A2 ist eine Tiefziehpresse offenbart. Ein Differentialzylinder, auf den sich das Ziehkissen abstützt, ist in seiner kolbenstangenseitigen Kammer unmittelbar mit Druckmittel aus einer Druckmittelquelle beaufschlagt. Die bodenseitige Kammer wird aus der selben Druckmittelquelle über ein 4/3-Wege Proportionalventil angesteuert.

Die JP 63 273524 A zeigt eine Tiefziehpresse, bei der beide Kammern eines Gleichgangzylinders, auf dem das Ziehkissen abgestützt ist, mittels eines 4/3-Wege Proportionalventils aus einer einzigen Druckmittelquelle angesteuert sind.

Schließlich offenbart die JP 01 057.926 A eine Tiefziehpresse mit mehreren Differentialzylindern zur Stützung des Ziehkissens. Die stangenseitigen Kammern und die bodenseitigen Kammern der Differentialzylinder sind aus jeweils einem zugeordneten Druckspeicher befüllbar.

Der Erfindung liegt die Aufgabe zugrunde, die eingangs genannte Einrichtung zur Steuerung des Ziehvorgangs mit dem Ziel einer Verringerung des Energiebedarfs zu verbessern.

Diese Aufgabe wird durch die im Anspruch 1 angegebenen Merkmale gelöst. Die Erfindung macht von der Überlegung Gebrauch, daß ein hoher Druck nur während des ersten Zeitabschnitts des Ziehvorgangs erforderlich ist und daß in mindestens einem weiteren Zeitabschnitt eines Arbeitszyklus ein gegenüber diesem Druck niedrigerer Druck für die Bewegung des zweiten Werkzeugteils ausreicht. Der hierfür erforderliche Einsatz einer Niederdruckpumpe erhöht zwar die Anschaffungskosten der Presse, diese Mehrkosten werden jedoch durch Einsparungen bei den Betriebskosten mehr als ausgeglichen, so daß über die gesamte Lebensdauer der Presse gesehen die Energieeinsparung überwiegt.

Vorteilhafte Weiterbildungen der Erfindung sind in den Unteransprüchen gekennzeichnet. Sie betreffen Maßnahmen, die zu weiterer Energieeinsparung führen, und Einzelheiten von derartigen Einrichtungen. Aufgrund dieser Maßnahmen kann u. a. ein Zylinder kleinerer Baugröße verwendet werden. Außerdem verringert sich die erforderliche Kühlleistung. Für das Druckmittel kann ein Tank mit kleineren Ausmaßen verwendet werden.

Die Erfindung wird im folgenden mit ihren weiteren Einzelheiten anhand von drei in den Zeichnungen dargestellten Ausführungsbeispielen näher erläutert. Es zeigen
- Figur 1: eine schematische Darstellung einer ersten erfindungsgemäß ausgebildeten Einrichtung zur Steuerung des Ziehvorgangs bei einer Transferpresse,
- Figur 2: ein Diagramm, in dem die Bewegung der beiden Werkzeugteile der in der Figur 1 dargestellten Transferpresse während der einzelnen Zeitabschnitte eines Arbeitszyklus dargestellt sind,
- Figur 3: den hydraulischen Teil einer zweiten erfindungsgemäß ausgebildeten Einrichtung zur Steuerung des Ziehvorgangs bei einer Transferpresse,
- Figur 4: den hydraulischen Teil einer dritten erfindungsgemäß ausgebildeten Einrichtung zur Steuerung des Ziehvorgangs bei einer Transferpresse,
- Figur 5: den in der Figur 4 verwendeten Zylinder in vergrößerter Darstellung,
- Figur 6: die mit Druckmittel beaufschlagte stangenseitige Ringfläche des in der Figur 5 dargestellten Zylinders und
- Figur 7: die mit Druckmittel beaufschlagten bodenseitigen Flächen des in der Figur 5 dargestellten Zylinders.

Die Figur 1 zeigt in schematischer Darstellung eine Transferpresse sowie eine erste Einrichtung zur Steuerung des Ziehvorgangs gemäß der Erfindung. Ein zu verformendes Werkstück 10 ist zwischen zwei gegeneinander wirkenden Werkzeugteilen 11 und 12 gehalten, von denen das Werkzeugteil 11 als Negativform und das Werkzeugteil 12 als Ziehkissen ausgebildet ist. Ein von einem in der Figur 1 nicht dargestellten Motor mit konstanter Drehgeschwindigkeit angetriebener mechanischer Kurbeltrieb 13 verfährt das Werkzeugteil 11 zwischen einem oberen Umkehrpunkt OT und einem unteren Umkehrpunkt UT, wobei die untere Begrenzung des Werkzeugteils 11 als Bezugsposition sₛ bezeichnet ist. Ein hydraulischer Differentialzylinder 15 mit einem Kolben 16 und einer an dem Werkzeugteil 12 angreifenden Kolbenstange 17 verfährt das Werkzeugteil 12 innerhalb des durch die Umkehrpunkte OT und UT begrenzten Bereichs. Die obere Begrenzung des Werkzeugteils 12 ist hierbei als Bezugsposition sₖ bezeichnet. Ein Drehwinkelgeber 20 formt die Winkelstellung ϕ des Kurbeltriebs 13, die ein Maß für die Position sₛ des Werkzeugteils 11 ist, in ein elektrisches Spannungssignal u_{ϕ} um. Ein durch ein Lineal symbolisiert dargestellter Weggeber 21 formt die Position sₖ des Werkzeugteils 12 in ein weiteres Spannungssignal uₛₖ um. Die Spannungssignale u_{ϕ} und uₛₖ sind einer Rechenschaltung 22 als Eingangssignale zugeführt. Die Rechenschaltung 22 verknüpft die Eingangssignale nach vorgegebenen Algorithmen zu Steuersignalen u_{stb} und uₛₜₛ, die die Druckmittelzufuhr zu den mit den Bezugszeichen 15s und 15b versehenen Kammern des Differentialzylinders 15 steuern.

Eine erste als Konstantpumpe ausgebildete Pumpe 25 fördert Druckmittel aus einem Tank 26 und lädt einen Druckspeicher 27 auf einen Druck p_{sH} auf, dessen Höhe durch ein Druckabschaltventil 28 begrenzt ist. Eine weitere, ebenfalls als Konstantpumpe ausgebildete Pumpe 30 fördert Druckmittel aus dem Tank 26 und lädt einen weiteren Druckspeicher 31 auf einen Druck p_{sN} auf, dessen Höhe durch ein weiteres Druckabschaltventil 32 begrenzt ist. Der Druck P_{sH} ist so groß gewählt, daß das Werkzeugteil 12 mit der' im Betrieb maximal erforderlichen Beschleunigung verfahren werden kann. Der Druck p_{sN} ist deutlich kleiner als der Druck P_{sH}. In einem Ausführungsbeispiel liegt p_{sN} in der Größenordnung von einem Viertel von p_{sH}.

Ein Proportionalventil 35 und ein Schaltventil 36 steuern die Druckmittelzufuhr von den Druckspeichern 27 und 31 zu den Kammern 15s und 15b des Differentialzylinders 15 entsprechend den von der Rechenschaltung 22 abgegebenen Steuersignalen u_{stb} und uₛₜₛ. Der Druckspeicher 31 ist über ein Rückschlagventil 39 sowie über hydraulische Leitungen 40 und 41 mit der stangenseitigen Kammer 15s des Differentialzylinders 15 verbunden. In der in der Figur 1 dargestellten Ruhestellung des Ventils 35, einer der beiden Endstellungen dieses Ventils, ist die Kammer 15b über eine weitere hydraulische Leitung 42 mit dem Tank 26 verbunden. Die Verbindung zwischen dem Rückschlagventil 39 und der Kammer 15b ist in der Ruhestellung des Ventils 35 gesperrt. Befindet sich auch das Ventil 36 in der in der Figur 5 dargestellten Ruhestellung, ist die Verbindung zwischen dem Druckspeicher 27 und der Leitung 41 gesperrt, die Kammer 15s ist nur mit dem Druck p_{sN} des Druckspeichers 31 beaufschlagt. In der anderen Endstellung des Ventils 35, die dem Maximalwert des Steuersignals u_{stb} entspricht, ist zusätzlich zu der Kammer 15s auch die Kammer 15b mit dem Druck p_{sN} beaufschlagt. Bei Werten des Steuersignals u_{stb}, die zwischen Null und seinem Maximalwert liegen, ist die Kammer 15b sowohl mit dem Tank 26 als auch mit der Leitung 40 verbunden, wobei die Größe der jeweiligen Durchlaßquerschnitte durch die jeweilige Größe des Steuersignals U_{stb} bestimmt ist.

Befindet sich das Ventil 36 in der Arbeitsstellung, ist die Kammer 15s mit dem Druck p_{sH} beaufschlagt und auf die Fläche Aᵣ wirkt der Druck p_{sH}. Das Rückschlagventil 39 sperrt, da - wie oben beschrieben - p_{sH} größer als p_{sN} ist. Befindet sich das Ventil 35 in der Ruhestellung, ist die Kammer 15b zum Tank 26 entlastet. Bei diesen Stellungen der Ventile 35 und 36 wirkt auf den Kolben 16 die größte abwärts gerichtete Kraft. Bei einer Vergrößerung des Steuersignals u_{stb} wird die Verbindung zum Tank 26 gedrosselt. Auf die Fläche A_{b} des Bodens des Kolbens 16 wirkt jetzt eine durch die Größe des Steuersignals u_{stb} bestimmte aufwärts gerichtete Kraft, die der nach unten wirkenden Kraft entgegenwirkt und damit die resultierende, nach unten wirkende Kraft verringert.

Die Funktionsweise einer Transferpresse mit der in der Figur 1 dargestellten Steuereinrichtung ist im Folgenden anhand der Figur 2 beschrieben. Die Figur 2 zeigt die Position sₛ des Werkzeugteils 11 (Kurvenzug 45) und die Position sₖ des Werkzeugteils 12 (Kurvenzug 46) während eines Arbeitszyklus der Transferpresse. Da die Drehgeschwindigkeit des Kurbeltriebs 13 konstant ist, besteht zwischen dem Kurbelwinkel ϕ, der ein Maß für die Position sₛ ist, und der Zeit t ein fester Zusammenhang. Damit ist es möglich, anstelle der jeweiligen Kurbelwinkel ϕᵢ diesen entsprechende Zeitpunkte tᵢ zu betrachten. Der im Folgenden beschriebene Arbeitszyklus beginnt im Zeitpunkt t₀ mit einem Vorhub, in dem sich das Werkzeugteil 11 von dem oberen Umkehrpunkt OT zu dem unteren Umkehrpunkt UT bewegt. Dieser Umkehrpunkt ist im Zeitpunkt t₃ erreicht. An den Vorhub schließt sich der Rückhub an, in dem sich das Werkzeugteil 11 von dem unteren Umkehrpunkt UT zu dem oberen Umkehrpunkt OT zurück bewegt. Dieser Umkehrpunkt ist im Zeitpunkt t₆ erreicht. Aufgrund.der ständigen Drehbewegung des Kurbeltriebs beginnt im Zeitpunkt t₆ sofort ein neuer Arbeitszyklus, der in der gleichen Weise wie der Arbeitszyklus zwischen den Zeitpunkten t₀ und t₆ abläuft. Im Gegensatz zu der Bewegung des Werkzeugteils 11, dessen Bewegung durch den Kurbeltrieb 13 fest vorgegeben ist, läßt sich die Bewegung des Werkzeugteils 12 durch Beaufschlagung der Kammern 15b und 15s des Differentialzylinders 15 mit hydraulischem Druckmittel steuern. Hierfür ist in der Rechenschaltung 22 ein Programm abgelegt, das aus den Signalen u_{ϕ} und uₛₖ Steuersignale u_{stb} und uₛₜₛ für die Ventile 35 bzw. 36 derart bildet, daß die Position sₖ des Werkzeugteils 12 dem Kurvenzug 46 entspricht. Im Zeitpunkt t₀ befindet sich das Ventil 36 in seiner Arbeitsstellung, d. h. die Kammer 15s ist mit dem Druck p_{sH} beaufschlagt. Bis zum Zeitpunkt t₁ ist das Ventil 35 so angesteuert, daß das Werkzeugteil 12 seine mit sₖ₀ bezeichnete Anfangsposition beibehält. In diesem Fall stellt sich in der Kammer 15b ein Druck ein, bei dem sich die von entgegengesetzten Seiten auf den Kolben 16 wirkenden Kräfte (unter Berücksichtigung des Eigengewichts des Werkzeugteils 12 und des Werkstücks 10) gerade aufheben. Aufgrund der Bewegung des Werkzeugteils 11 verringert sich in dem Zeitabschnitt Δt₁ zwischen t₀ und t₁ der Abstand zwischen den Werkzeugteilen 11 und 12. Ab dem Zeitpunkt t₁ steuert die Rechenschaltung 22 das Ventil 35 derart an, daß sich der Abstand zwischen'den Werkzeugteilen 11 und 12 weiter verringert, bis im Zeitpunkt t₂ die Werkzeugteile 11 und 12 aufeinandertreffen. Im Zeitpunkt t₂ schaltet die Rechenschaltung 22 das Ventil 36 in seine Ruhestellung zurück. Damit verringert sich die Energieaufnahme der Pumpe 25, da nur noch der Druck p_{sH} des Druckspeichers 27 aufrechterhalten wird, ohne daß dem Druckspeicher 27 Druckmittel entnommen wird. Für die restliche Zeit des Vorhubs, d. h. in dem Zeitabschnitt Δt₃ zwischen den Zeitpunkten t₂ und t₃, sowie während eines ersten Teils des Rückhubs, z. B. während der Zeitabschnitte Δt₄ und Δt₅ zwischen den Zeitpunkten t3 und t5, behält das Ventil 36 seine Ruhestellung bei. In dieser Zeit werden die Kammern 15b und 15s des Differentialzylinders 15 nur mit Druckmittel aus dem Druckspeicher 31 beaufschlagt. Dabei steuert die Rechenschaltung 22 das Ventil 35 wieder so an, daß sich in der Kammer 15b ein auf die Fläche A_{b} des Kolbens 16 wirkender Druck einstellt, der in Verbindung mit den anderen auf den Kolben 16 wirkenden Kräften das Werkzeugteil 12 entsprechend dem Verlauf des Kurvenzugs 46 bewegt. Der Kurvenzug 46 gilt für den Fall, daß die Werkzeugteile 11 und 12 mit dem zwischen ihnen befindlichen Werkstück 10 bis zum Zeitpunkt t₄ gemeinsam nach oben fahren. In dem Zeitabschnitt Δt₅, der sich bis zum Zeitpunkt t₅ erstreckt, trennen sich die Werkzeugteile 11 und 12 voneinander und geben das Werkstück 10 zur Entnahme frei. Im Zeitpunkt t₅ hat das Werkzeugteil 12 seine Anfangsposition sₖ₀ erreicht, während das Werkzeugteil 11 noch bis zum oberen Umkehrpunkt OT fährt, den es im Zeitpunkt t₆ erreicht. Im Zeitpunkt t₆ schaltet die Rechenschaltung 22 das Ventil 36 wieder in seine Arbeitsstellung, in der der Druck p_{sH} den Kammern des Differentialzylinders 15 über die Leitungen 40 und 41 zugeführt ist. Grundsätzlich kann die Umschaltung des Ventils 36 in seine Arbeitsstellung auch noch zu einem späteren Zeitpunkt, jedoch spätestens bis zum Zeitpunkt t₁ erfolgen. Die gestrichelte Linie 47 zeigt alternativ zu dem Kurvenzug 46 den Fall, daß das Werkzeugteil 12 ab dem Zeitpunkt t₃ zunächst in eine besondere Entnahmeposition für das Werkstück 10 fährt und erst zwischen den Zeitpunkten t₅ und t₆ wieder seine Anfangsposition sₖ₀ erreicht.

Die Figur 3 zeigt nur den hydraulischen Teil einer zweiten erfindungsgemäß ausgestalteten Einrichtung zur Steuerung des Ziehvorgangs bei einer Transferpresse. Diese Einrichtung stimmt in vielen Teilen mit der in der Figur 1 dargestellten Einrichtung überein. Bauteile, die in der Figur 1 oberhalb einer strichpunktierten Linie 50 dargestellt sind,' nämlich die Werkzeugteile 11 und 12, der Kurbeltrieb 13 sowie die Rechenschaltung 22 sind auch aus Gründen der Übersichtlichkeit in der Figur 3 nicht noch einmal dargestellt. Die in der Figur 3 an der Linie 50 endende Kolbenstange 17 des Differentialzylinders 15 führt zu dem Werkzeugteil 12. Das Ausgangssignal uₛₖ des Weggebers 21 ist der Rechenschaltung 22 als Eingangssignal zugeführt. Als weiteres Eingangssignal ist der Rechenschaltung 22 das Ausgangssignal u_{ϕ} des Drehwinkelgebers 20 zugeführt. Die Rechenschaltung 22 bildet aus diesen Signalen das Steuersignal u_{stb} für ein hydraulisches Ventil 51 und das Steuersignal uₛₜₛ für ein weiteres hydraulisches Ventil 52. Die Ventile 51 und 52 sind als Proportionalventile ausgebildet. Diese Maßnahme erlaubt eine feinfühlige Steuerung des Druckmittelflusses. Das Ventil 51, das über eine hydraulische Leitung 53 mit der Kammer 15b verbunden ist, steuert den Druckmittelfluß zu der bodenseitigen Kammer 15b. Das Ventil 52 steuert den Druckmittelfluß zu der stangenseitigen Kammer 15s. Wie in der Figur 1 sind in der Figur 3 zwei Pumpen 25 und 30, zwei Druckabschaltventile 28 und 32, zwei Druckspeicher 27 und 31 sowie ein Rückschlagventil 39 vorgesehen. Der Druckspeicher 31 ist über das Rückschlagventil 39 sowie die Leitungen 40 und 41 mit der Kammer 15s verbunden.

Das Ventil 51 ist durch das Steuersignal u_{stb} zwischen zwei Endstellungen stufenlos steuerbar. In der in der Figur 3 dargestellten Endstellung ist die Kammer 15b zum Tank 26 entlastet. In der anderen Endstellung des Ventils 51 ist die Kammer 15b mit dem Druck p_{sH} beaufschlagt. Bei Werten des Steuersignals U_{stb}, die zwischen Null und seinem Maximalwert liegen, nimmt das Ventil 51 eine Zwischenstellung ein, in der die Kammer 15b sowohl mit dem Tank 26 als auch mit dem Druckspeicher 27'verbunden ist, wobei die Größe der jeweiligen Durchlaßquerschnitte durch den jeweiligen Wert des Steuersignals u_{stb} bestimmt ist. Das Ventil 52 ist durch das Steuersignal uₛₜₛ ebenfalls zwischen zwei Endstellungen stufenlos steuerbar. In der in der Figur 3 dargestellten Endstellung ist die Kammer 15s mit dem Druck p_{sH} beaufschlagt. Da in dieser Stellung des Ventils 52 der Druck p_{sH} größer als der Druck p_{sN} ist, sperrt das Rückschlagventil 39. In seiner anderen Endstellung sperrt das Ventil 52 und die Kammer 15s ist mit dem Druck p_{sN} beaufschlagt. In den Zwischenstellungen des Ventils 52 stellt sich der Druck in der Kammer 15s auf einen zwischen p_{sH} und p_{sN} liegenden Wert ein, der von der Größe des Steuersignals uₛₜₛ abhängig ist.

Die Recheneinrichtung 22 steuert due Ventile 51 und 52 so an, daß das mit der Kolbenstange 12 verbundene Werkzeugteil 12 dem in der Figur 2 dargestellten Kurvenzug 46 folgt. Der Arbeitszyklus beginnt im Zeitpunkt t₀ mit einem Vorhub, in dem sich das Werkzeugteil 11 von dem oberen Umkehrpunkt OT zu dem unteren Umkehrpunkt UT bewegt. In dem Zeitabschnitt Δt₂ zwischen den Zeitpunkten t₁ und t₂ befinden sich die Ventile 51 und 52 in der in der Figur 3 dargestellten Ruhestellung, in der die Kammer 15s mit dem Druck p_{sH} beaufschlagt ist und die Kammer 15b zum Tank 26 entlastet ist. Bei dieser Ventilstellungskombination wirkt die größtmögliche Kraft auf den Kolben 16. Im Zeitpunkt t₂, in dem das Werkzeugteil 11 auf das Werkzeugteil 12 trifft, schließt das Ventil 52. Die Kammer 15s wird von dem Druckspeicher 31 über das Rückschlagventil 39 und die Leitungen 40 und 41 mit Druckmittel beaufschlagt. Das von dem Kurbeltrieb 13 angetriebenen Werkzeugteil 11 verdrängt das an der Kolbenstange 17 gehaltene Werkzeugteil 12 aktiv nach unten. Die Rechenschaltung 22 steuert das Ventil 51 dabei so an, daß sich die gewünschte Gegenhaltekraft des Werkzeugteils 12 einstellt. Hierbei gilt, daß eine Verringerung des Durchlaßquerschnitts der Verbindung zwischen der Kammer 15b und dem Tank 26 die Gegenhaltekraft des Werkzeugteils 12 erhöht. Das Ventil 51 wirkt insoweit als steuerbare Drossel, die den Druck in der bodenseitigen Kammer 15b bestimmt. Im Zeitpunkt t₃ erreicht das Werkzeugteil 12 den unteren Umkehrpunkt UT. Jetzt, steuert die Rechenschaltung 22 die Ventile 51 und 52 so an, daß sowohl die Kammer 15b als auch die Kammer 15s mit dem Druck p_{sH} beaufschlagt ist. Dabei werden die Ventile 51 und 52 im Einzelnen so angesteuert, daß das Werkzeugteil 12 dem Kurvenzug 46 folgt. Auch hier gilt, daß der Differentialzylinder 15 in dem Zeitabschnitt Δt₂ nur aus dem auf den niedrigeren Druck p_{sN} aufgeladenen. Druckspeicher 31 mit Druckmittel versorgt wird. Das bedeutet, daß sich auch in diesem Ausführungsbeispiel die Energieaufnahme der Pumpe 25 in dem Zeitabschnitt Δt₂ gegenüber den anderen Zeitabschnitten eines Arbeitszyklus verringert.

Eine weitere Verringerung der während eines Arbeitstaktes der Transferpresse aufgenommenen Energie ermöglicht das anhand der Figuren 4 bis 7 beschriebene Ausführungsbeispiel. Die Figur 4 zeigt eine Steuereinrichtung in einer den Figuren 1. bzw. 3 entsprechenden Darstellung. Soweit in den Figuren 1, 3 und 4 gleiche Bauteile zum Einsatz kommen, sind sie mit denselben Bezugszeichen versehen. Zum Antrieb des Werkzeugteils 12 dient in der Figur 4 ein Differentialzylinder 55, der einen anderen Aufbau aufweist, als der in den Figuren 1 und 3 verwendete Differentialzylinder 15. Wie bereits in der Figur 3 sind die Werkzeugteile 11 und 12 sowie der Kurbeltrieb 13 in der Figur 4 nicht noch einmal dargestellt. Der Differentialzylinder 55 ist in der Figur 5 in vergrößertem Maßstab dargestellt. Ein derartiger Differentialzylinder ist, z. B. in Verbindung mit einem Nutzfahrzeug, aus der US-PS 6.145.307 bekannt. Der Differentialzylinder 55 besitzt einen Kolben 56, der mit einer Bohrung 57 versehen ist. Ein gehäusefester Kolben 58, der in die Bohrung 57 eingreift, bildet zusammen mit der Bohrung 57 eine innere bodenseitige Kammer 55bᵢ. Die Druckmittelzufuhr zu der Kammer 55bᵢ erfolgt über einen Kanal 59 in dem Kolben 58. Weiterhin besitzt der Differentialzylinder 55 eine äußere bodenseitige Kammer 55bₐ sowie eine stangenseitige Kammer 55s. Die Leitungen 41 (vom Ventil 52 kommend) und 53 (vom Ventil 51 kommend) sind mit den Kammern 55s bzw. 55bₐ verbunden. Die druckbeaufschlagten Flächen des Kolbens 56 sind mit Aᵣ, A_{bi} und A_{ba} bezeichnet. Die Figur 6 zeigt die Ringfläche Aᵣ der stangenseitigen Kammer 55s. Die Figur 7 zeigt die Ringfläche Abₐ der äußeren bodenseitigen Kammer 55bₐ und die Kreisfläche A_{bi} der inneren bodenseitigen Kammer 55bᵢ, wobei die Kreisfläche A_{ba} größer ausgebildet ist als die Ringfläche A_{bi}. Ein Elektromotor 62 treibt über eine Welle 63 eine Schwungmasse 64 und eine Verstellpumpe 65 an. Das Fördervolumen der Verstellpumpe 65 ist durch ein Steuersignal U_{stH} zwischen einem Minimalwert und einem Maximalwert verstellbar. Eine zweite Welle 66 ist über eine Kupplung 67 mit der Welle 63 verbunden. Die Welle 66 treibt eine hydraulische Maschine 70 an, die in Abhängigkeit von einem Steuersignal U_{stM} stetig von Pumpenbetrieb auf Motorbetrieb steuerbar ist, und die als Konstantpumpe ausgebildete Pumpe 30. Die hydraulische Maschine 70 ist über eine hydraulische Leitung 73 mit dem in die Kammer 55bᵢ führenden Kanal 59 in dem gehäusefesten Kolben 58 des Differentialzylinders 55 verbunden. Zwischen dem Druckspeicher 31 und der Leitung 73 ist ein Rückschlagventil 75 angeordnet, das immer dann sperrt, wenn der Druck in der Leitung 73 größer als p_{sN} ist.

Eine Rechenschaltung 77 bildet nach vorgegebenen Algorithmen aus den Eingangssignalen u_{ϕ} und uₛₖ die Steuersignale u_{stb} und uₛₜₛ (für die Ventile 51 bzw. 52) sowie weitere Steuersignale u_{StH} (für die Verstellpumpe 65) und u_{stM} (für die hydraulische Maschine 70). Aus Gründen der Übersichtlichkeit sind in der Figur 4 die einzelnen elektrischen Leitungen zwischen der Rechenschaltung 77 und den Stellorganen (Ventile 51 und 52, Verstellpumpe 65, hydraulische Maschine 70) nicht dargestellt. Die Rechenschaltung 77 steuert die Stellorgane so an, daß die Position sₖ des Werkzeugteils 12 auch in diesem Ausführungsbeispiel dem in der Figur 2 dargestellten Kurvenzug 46 entspricht. Der Arbeitszyklus beginnt wieder im Zeitpunkt t₀ mit einem Vorhub, in dem sich das Werkzeugteil 11 von dem oberen Umkehrpunkt OT zu dem unteren Umkehrpunkt UT bewegt. In dem Zeitabschnitt Δt₂ zwischen den Zeitpunkten t₁ und t₂ befinden sich die Ventile 51 und 52 in der in der Figur 3 dargestellten Ruhestellung, in der die Kammer 55s mit dem Druck p_{sH} beaufschlagt und die Kammer 55bₐ zum Tank 26 entlastet ist. Die hydraulische Maschine 70 ist in diesem Zeitabschnitt auf ca. 50 % Tankförderung gestellt. Bei dieser Kombination wirkt die größtmögliche Kraft auf den Kolben 56. Im Zeitpunkt t₂, in dem das Werkzeugteil 11 auf das Werkzeugteil 12 trifft, schließt das Ventil 52. Während des Zeitabschnitts Δt₃ wird die Kammer 55s von dem Druckspeicher 31 über das Rückschlagventil 39 und die Leitungen 40 und 41 mit Druckmittel beaufschlagt. Das an dem Kolben 56 gehaltene Werkzeugteil 12 wird aktiv von dem Kurbeltrieb 13 über das Werkzeugteil 11 und das zwischen den Werkzeugteilen 11 und 12 befindliche Werkstück 10 nach unten verdrängt. In diesem Zeitabschnitt steuert die Rechenschaltung 77 das Ventil 51 so an, daß sich die gewünschte Gegenhaltekraft des Werkzeugteils 12 einstellt. Hierbei gilt, daß eine Verringerung des Durchlaßquerschnitts der Verbindung zwischen der Kammer 55bₐ und dem Tank 26 die Gegenhaltekraft des Werkzeugteils 12 erhöht. Die hydraulische Maschine 70 arbeitet als Motor und gibt mechanische Energie an die Schwungmasse 64 ab. Die Verstellpumpe 65 schwenkt auf 100 % Fördervolumen. Die Druckregelung in der Kammer 55bₐ erfolgt über das Ventil 51 und die hydraulische Maschine 70. Im Zeitpunkt t₃ erreicht das Werkzeugteil 12 den unteren Umkehrpunkt UT. Jetzt steuert die Rechenschaltung 77 die Ventile 51 und 52 so an, daß sowohl die Kammer 55bₐ als auch die Kammer 55s mit dem Druck p_{sH} beaufschlagt ist. Außerdem wird die Kammer 55bᵢ über das Rückschlagventil 75 und die hierfür von der Rechenschaltung 77 als Pumpe betriebene hydraulische Maschine 70 gefüllt. Die Stellorgane (Ventile 51 und 52, Verstellpumpe 65, hydraulische Maschine 70) sind im Einzelnen so angesteuert, daß das Werkzeugteil 12 dem Kurvenzug 46 folgt. Auch hier gilt, daß der Differentialzylinder 55 in dem Zeitabschnitt Δt₂ nicht aus dem auf den höheren Druck p_{sH} aufgeladenen Druckspeicher 27 mit Druckmittel versorgt wird. Das bedeutet, daß sich auch in diesem Ausführungsbeispiel die Energieaufnahme der Pumpe 25 in dem Zeitabschnitt Δt₂ gegenüber den anderen Zeitabschnitten eines Arbeitszyklus verringert, wobei durch den Einsatz der hydraulischen Maschine 70 eine noch bessere Ausnutzung der für die Versorgung des Elektromotors 62 eingesetzten Energie gegeben ist.

## Patentansprüche

1. Einrichtung zur Steuerung des Ziehvorgangs bei einer Transferpresse mit zwei gegeneinander wirkenden Werkzeugteilen (11, 12), zwischen denen ein zu verformendes Werkstück (10) gehalten ist, von denen das eine Werkzeugteil (11), insbesondere eine Negativform, von einem mit konstanter Drehgeschwindigkeit angetriebenen mechanischen Kurbeltrieb (13) zwischen zwei Umkehrpunkten (OT, UT) verfahrbar ist, von denen der erste (OT) dem Beginn eines Arbeitszyklus zugeordnet ist mit einem Differentialzylinder (15; 55) umfassend einen Kolben (16; 56), der über eine Kolbenstange (17) mit dem zweiten Werkzeugteil (12), insbesondere einem Ziehkissen verbunden ist, bei der die Bewegung des Kolbens durch Druckmittel- zufuhr in eine erste Kammer und durch Druckmittetabfuhr aus einer zweiten Kammer des Differentialzylinders gesteuert ist, und bei der die stangenseitige Fläche (Ar) des Kolbens während eines ersten Zeitabschnitts, der sich innerhalb eines durch den ersten und den zweiten Umkehrpunkt begrenzten Bereichs erstreckt, mit einem Druck beaufschlagt ist, der ausreichend groß ist, um das zweite Werkzeugteil derart zu beschleunigen, daß beim Aufeinandertreffen des ersten Werkzeugteils und des zweiten Werkzeugteils sich beide Werkzeugteile praktisch mit derselben Geschwindigkeit bewegen, und bei der eine zwischen einer bodenseitigen Kammer des Differentialzylinders und einem Tank angeordnete steuerbare Drossel (35; 51) den Druck in der bodenseitigen Kammer bestimmt,
**dadurch gekennzeichnet, daß**
zwei Druckspeicher (27, 31) vorgesehen sind, von denen der erste Druckspeicher (27) auf einen ersten Druck (p_{sH}) und der zweite Druckspeicher (31) auf einen zweiten Druck (p_{sN}) aufgeladen ist, wobei der zweite Druck (p_{sN}) geringer als der erste Druck (p_{sH}) ist,
daß durch die Einrichtung die stangenseitige Kammer (15s; 55s) des Differenzialzylinders (15; 55) in dem ersten Zeitabschnitt mit Druckmittel aus dem ersten Druckspeicher (27) beaufschlagbar ist und
daß durch die Einrichtung die stangenseitige Kammer (15s; 55s) des Differenzialrylinders (15; 55) in mindestens einem weiteren Zeitabschnitt in dem Arbeitszyklus mit Druckmittel aus dem zweiten Druckspeicher (31) beaufschlagbar ist.

2. Einrichtung nach Anspruch 1, **dadurch gekennzeichnet, daß** der zweite Druckspeicher (31) über ein Rückschlagventil (39) mit der stangenseitigen Kammer (15s; 55s) des Differentialzylinders (15; 55) verbunden ist.

3. Einrichtung nach Anspruch 2, **dadurch gekennzeichnet, daß** in der zu der bodenseitigen Kammer (15b; 55bₐ) des Differentialzylinders(15; 55) führenden Leitung (42; 53) ein als steuerbare Drossel dienendes proportionalventil (35; 51) angeordnet ist, das einerseits den Druckmittelfluss von einem der Druckspeicher (27, 31) zu der bodenseitigen Kammer (15b; 55bₐ) des Differentialzylinders(15; 55) und von dieser Kammer zum Tank (26) steuert.

4. Einrichtung nach einem der Ansprüche 1 bis 3, **dadurch gekennzeichnet, daß** eine erste Pumpe (25; 65) den Druck (p_{sH}) in dem ersten Druckspeicher (27) aufrecht erhält und daß eine zweite Pumpe (30) den Druck (p_{sN}) in dem zweiten Druckspeicher (31) aufrechterhält.

5. Einrichtung nach Anspruch 4, **dadurch gekennzeichnet, daß** die Pumpen (25, 30) Konstantpumpen sind und daß jeweils zwischen einer Pumpe (25, 30) und dem entsprechenden Druckspeicher (27, 31) ein Druckabschaltventil (28, 32) angeordnet ist.

6. Einrichtung nach Anspruch 4, **dadurch gekennzeichnet, daß** die Pumpen (65) Verstellpumpen sind.

7. Einrichtung nach einem der Ansprüche 1 bis 6, **dadurch gekennzeichnet, daß** zwischen dem ersten Druckspeicher (27) und der stangenseitigen Kammer (15s; 55s) des Differentialzylinders (15; 55) ein den Druckmittelfluss steuerndes Ventil (36; 52) angeordnet ist, dessen Ausgangsanschluss in die von dem Rückschlagventil (39) zu der stangenseitigen Kammer (15s; 55s) führende Leitung (40, 41) mündet.

8. Einrichtung nach Anspruch 7, **dadurch gekennzeichnet, daß** das zwischen dem ersten Druckspeicher (27) und der stangenseitigen Kammer (15s; 55s) des Differentialzylinders (15; 55) angeordnete Ventil ein Schaltventil (36) ist.

9. Einrichtung nach Anspruch 7, **dadurch gekennzeichnet, daß** das zwischen dem ersten Druckspeicher (27) und der stangenseitigen Kammer(15s; 55s) des Differentialzylinders (15; 55) angeordnete Ventil ein Proportionalventil (52) ist.

10. Einrichtung nach Anspruch 3, **dadurch gekennzeichnet, daß** die bodenseitige Fläche des Kolbens (56) des Differentialzylinders (55) in zwei unterschiedlich große Teilflächen (A_{ba}, A_{bi}) aufgeteilt ist, die von unterschiedlich großen Drücken (P_{ba}, p_{bi}) beaufschlagt sind, daß der Druck (p_{ba}) mit dem die größere Teilfläche (A_{ba}) beaufschlagt ist, durch das Proportionalventil (51) gesteuert ist und daß der Druck (P_{bi}), mit dem die kleinere Teilfläche (A_{bi}) beaufschlagt ist, durch eine stetig von Pumpenbetrieb auf Motorbetrieb steuerbare hydraulische Maschine (70) gesteuert ist.

11. Einrichtung nach Anspruch 10, **dadurch gekennzeichnet, daß** der Kolben (56) des Differentialzylinders (55) mit einer Bohrung (57) versehen ist, in die ein gehäusefester Kolben (58) eingreift, und daß die Druckmittelzufuhr zu der aus der Bohrung (57) und dem gehäusefesten Kolben (58) gebildeten inneren bodenseitigen Kammer (55bᵢ) über einen Kanal (59) in dem gehäusefesten Kolben (58) erfolgt.

12. Einrichtung nach Anspruch 10 oder Anspruch 11, **dadurch gekennzeichnet, daß** ein Elektromotor (62) die Pumpen (30, 65) und die hydraulische Maschine (70) über eine gemeinsame Welle (63, 66) antreibt und daß eine Schwungmasse (64) mit der Welle (63) verbunden ist.

13. Einrichtung nach einem der Ansprüche 10 bis 12, **dadurch gekennzeichnet, daß** der Druck (p_{bi}), mit dem die kleinere Teilfläche (A_{bi}) beaufschlagt ist, so gesteuert ist, daß er in dem ersten Zeitabschnitt (Δt₂) kleiner als der erste Druck (p_{sH}) ist und in dem zweiten Zeitabschnitt (Δt₃) gleich dem zweiten Druck (p_{sN}) ist.

14. Einrichtung nach Anspruch 13, **dadurch gekennzeichnet, daß** der Druck (p_{bi}), mit dem die kleinere Teilfläche (A_{bi}) beaufschlagt ist, so gesteuert ist, daß er in dem dritten Zeitabschnitt (Δt₄ + Δt₅) gleich dem ersten Druck (p_{sH}) ist.

15. Einrichtung nach einem der Ansprüche 10 bis 14, **dadurch gekennzeichnet, daß** die hydraulische Maschine (70) zwischen dem Beginn (t₀) des Arbeitszyklus zugeordneten Umkehrpunkt (OT) und dem Beginn (t₁) des ersten Zeitabschnitts (Δt₂) auf Tankförderung gesteuert ist.

16. Einrichtung nach Anspruch 11 oder einem der folgenden Ansprüche, **dadurch gekennzeichnet, daß** zwischen dem zweiten Druckspeicher (31) und der von der hydraulischen Maschine (70) zu der inneren bodenseitigen Kammer (55bᵢ) des Differentialzylinders (55) führenden Leitung (73) ein weiteres Rückschlagventil (75) angeordnet ist.

17. Verfahren zum Betrieb einer Einrichtung gemäß einem der vorangehenden Ansprüche, bei dem in einem sich an den ersten Zeitabschnitt (Δt₂) anschließenden zweiten Zeitabschnitt (Δt₃), der sich bis zum Erreichen des zweiten Umkehrpunkts (UT) erstreckt, die stangenseitige Fläche (Aᵣ) des Kolbens (16; 56) mit dem zweiten Druck (p_{sN}) beaufschlagt ist.

18. Verfahren nach Anspruch 17, **dadurch gekennzeichnet, daß** die stangenseitige Fläche (Aᵣ) des Kolbens (16; 56) in einem mit der Umkehr der Bewegungsrichtung des Kurbeltriebs (13) beginnenden dritten Zeitabschnitt (Δt₄ + Δt₅) des Arbeitszyklus, der spätestens in dem Zeitpunkt (t₆) beendet ist, in dem der Kurbeltrieb (13) den ersten Umkehrpunkt (OT) erreicht, wieder mit dem ersten Druck (p_{sH}) beaufschlagt ist.

19. Verfahren nach Anspruch 17, **dadurch gekennzeichnet, daß** die stangenseitige Fläche (Aᵣ) des Kolbens (16; 56) in einem mit der Umkehr seiner Bewegungsrichtung beginnenden dritten Zeitabschnitt (Δt₄ +Δt₅) des Arbeitszyklus, der spätestens in dem Zeitpunk (t₆) beendet ist, in dem der Kurbeltrieb (13) den ersten Umkehrpunkt (OT) erreicht, weiterhin mit dem zweiten Druck (p_{sN}) beaufschlagt ist.

## Claims

1. A device for controlling the drawing operation in a transfer press having two tool parts (11, 12) acting counter to each other, between which is held a workpiece (10) to be formed and of which the one tool part (11), in particular a negative die, can be displaced between two reversal points (OT, UT) by a mechanical crank (13) driven at constant rotary speed, the first reversal point (OT) being assigned to the beginning of a working cycle, and having a differential cylinder (15; 55) comprising a piston (16; 56) which is connected via a piston rod (17) to the second tool part (12), in particular a die cushion, in which device the movement of the piston is controlled by the inflow of pressure medium to a first chamber and by the outflow of pressure medium from a second chamber of the differential cylinder, and in which the rod-side area (Ar) of the piston is acted upon during a first time period lying within a range delimited by the first and the second reversal point by a pressure that is sufficiently high to accelerate the second tool part in such a manner that upon the meeting of the first tool part and the second tool part, the two tool parts move at practically the same velocity, and in which a controllable throttle (35; 51) arranged between a cap-side chamber of the differential cylinder and a tank determines the pressure in the cap-side chamber,
**characterized by** the fact that
two pressure accumulators (27, 31) are provided, of which the first pressure accumulator (27) is charged to a first pressure (p_{sH}) and the second pressure accumulator (31) to a second pressure (p_{sN}), the second pressure (p_{sN}) being lower than the first pressure (p_{sH}),
that by means of the device the rod-side chamber (15s; 55s) of the differential cylinder (15; 55) can be acted upon during the first time period by pressure medium from the first pressure accumulator (27) and
that by means of the device the rod-side chamber (15s; 55s) of the differential cylinder (15; 55) can be acted upon in at least one further time period in the working cycle by pressure fluid from the second pressure accumulator (31).

2. A device according to claim 1, **characterized by** the fact that the second pressure accumulator (31) is connected via a non-return valve (39) with the rod-side chamber (15s; 55s) of the differential cylinder (15; 55).

3. A device according to claim 2, **characterized by** the fact that there is arranged in the line (42; 53) leading to the cap-side chamber (15b; 55bₐ) of the differential cylinder (15; 55) a proportional valve (35; 51) serving as a controllable throttle which on the one side controls the flow of pressure medium from one of the pressure accumulators (27, 31) to the cap-side chamber (15b; 55bₐ) of the differential cylinder (15; 55) and from this chamber to the tank (26).

4. A device according to any of claims 1 to 3, **characterized by** the fact that a first pump (25; 65) maintains the pressure (P_{sH}) in the first pressure accumulator (27) and that a second pump (30) maintains the pressure (p_{sN}) in the second pressure accumulator (31).

5. A device according to claim 4, **characterized by** the fact that the pumps (25; 30) are fixed delivery pumps and that a pressure cut-off valve (28, 32) is arranged in each case between a pump (25, 30) and the corresponding pressure accumulator (27, 31).

6. A device according to claim 4, **characterized by** the fact that that the pumps (65) are variable displacement pumps.

7. A device according to any of claims 1 to 6, **characterized by** the fact that between the first pressure accumulator (27) and the rod-side chamber (15s; 55s) of the differential cylinder (15; 55) there is arranged a valve (36; 52) controlling the flow of pressure medium, the output port of which opens into the line (40, 41) leading from the non-return valve (39) to the rod-side chamber (15s; 55s).

8. A device according to claim 7, **characterized by** the fact that the valve arranged between the first pressure accumulator (27) and the rod-side chamber (15s; 55s) of the differential cylinder is a switching valve (36).

9. A device according to claim 7, **characterized by** the fact that the valve arranged between the first pressure accumulator (27) and the rod-side chamber (15s; 55s) of the differential cylinder is a proportional valve (52).

10. A device according to claim 3, **characterized by** the fact that the cap-side area of the piston (56) of the differential cylinder (55) is divided into two partial areas (A_{ba}, A_{bi}) of different size which are acted upon by pressures (p_{ba}, P_{bi}) of different magnitude, that the pressure (p_{ba}) acting upon the larger partial area (A_{ba}) is controlled by the proportional valve (51) and that the pressure (p_{bi}) acting upon the smaller partial area (A_{bi}) is controlled by a hydraulic machine (70) which can be continuously alternated between pump-mode and motor-mode operation.

11. A device according to claim 10, **characterized by** the fact that the piston (56) of the differential cylinder (55) is provided with a bore (57) into which engages a piston (58) fixed to the housing and that the inflow of pressure medium into the inner cap-side chamber (55bᵢ) formed by the bore (57) and the piston (58) fixed to the housing takes place via a channel (59) inside the piston (58) fixed to the housing.

12. A device according to claim 10 or claim 11, **characterized by** the fact that an electric motor (62) drives the pumps (30, 65) and the hydraulic machine (70) via a common shaft (63, 66) and that a gyrating mass (64) is connected to the shaft (63).

13. A device according to any of claims 10 to 12, **characterized by** the fact that the pressure (P_{bi}) acting upon the smaller partial area (A_{bi}) is controlled in such a manner that in the first time period (Δt₂) it is smaller than the first pressure (P_{sH}) and in the second time period (Δt₃) it is equal to the second pressure (p_{sN}).

14. A device according to claim 13, **characterized by** the fact that the pressure (P_{bi}) acting on the smaller partial area (A_{bi}) is controlled in such a manner that in the third time period (Δt₄ + Δt₅) it is equal to the first pressure (P_{sH}).

15. A device according to any of claims 10 to 14, **characterized by** the fact that the hydraulic machine (70) is controlled such that it delivers into the tank between the reversal point (OT) assigned to the beginning (t₀) of the working cycle and the beginning (t₁) of the first time period (Δt₂).

16. A device according to claim 11 or any of the succeeding claims, **characterized by** the fact that a further non-return valve (75) is arranged between the second pressure accumulator (31) and the line (73) leading from the hydraulic machine (70) to the inner cap-side chamber (55bᵢ) of the differential cylinder (55).

17. A method for operating a device according to any of the preceding claims, by means of which, during a second time period (Δt₃) which succeeds the first time period (Δt₂) and extends until the second reversal point (UT) has been reached, the rod-side area (Aᵣ) of the piston (16; 56) is acted upon by the second pressure (p_{sN}).

18. A method according to claim 17, **characterized by** the fact that the rod-side area (Aᵣ) of the piston (16; 56) is again acted upon by the first pressure (p_{sH}) during a third time period (Δt₄ + Δt₅) of the working cycle, beginning with the reversal of the direction of movement of the crank drive (13) and ending at the latest at time point (t₆) when the crank drive (13) has reached the first reversal point (OT).

19. A method according to claim 17, **characterized by** the fact that the rod-side area (Aᵣ) of the piston (16; 56) continues to be acted upon by the second pressure (p_{sN}) during a third time period (Δt₄ + Δt₅) of the working cycle, beginning with the reversal of its direction of movement and ending at the latest at time point (t₆) when the crank drive (13) has reached the first reversal point (OT).

## Revendications

1. Dispositif pour commander le processus d'étirage dans une presse de transfert, doté de deux éléments (11, 12) d'outil, qui agissent l'un contre l'autre, qui entre eux maintiennent une pièce (10) à travailler, une commande (13) à manivelle mécanique entraînée à vitesse de rotation constante permettant de déplacer l'un des éléments (11) d'outil, en particulier un moule négatif, entre deux points (OT, UT) d'arrêt, desquels le premier point (OT) d'arrêt est dédié au départ d'un cycle de travail, doté d'un vérin différentiel (15 ; 55), qui comporte un piston (16 ; 56) relié par une tige (17) de vérin au deuxième élément (12) d'outil, en particulier à un coussin de serre-flan, dont le mouvement du piston est commandé par apport de fluide de pression dans une première chambre et par évacuation de fluide de pression hors d'une seconde chambre du vérin différentiel et dont, pendant une première phase dans le temps se déroulant à l'intérieur d'une plage délimitée par le premier et le second point d'arrêt, la face (Ar) côté tige du piston est soumise à une pression suffisamment élevée pour accélérer le second élément d'outil de façon à ce que, lorsque le premier élément d'outil et le second élément d'outil se rencontrent, les deux éléments d'outil se déplacent à quasiment la même vitesse, et pour lequel une valve (35 ; 51) d'étranglement pilotable, disposée entre une chambre côté fond du vérin différentiel et un réservoir, détermine la pression dans la chambre côté fond,
**caractérisé en**_ce que
sont prévus deux accumulateurs (27, 31) de pression, desquels le premier accumulateur (27) de pression est chargé à hauteur d'une première pression (p_{sH}) et le second accumulateur (31) de pression à hauteur d'une deuxième pression (p_{sN}), cependant que la deuxième pression (p_{sN}) est inférieure à la première pression (P_{sH}),
que, pendant la première phase dans le temps, le dispositif permet de soumettre la chambre (15s ; 55s) côté tige du vérin (15 ; 55) différentiel à du fluide de pression provenant du premier accumulateur (27) de pression et
que, pendant au moins une autre phase dans le temps du cycle de travail, le dispositif permet de soumettre la chambre (15s ; 55s) côté tige du vérin (15 ; 55) différentiel à du fluide de pression provenant du second accumulateur (31) de pression.

2. Dispositif selon la revendication n° 1, **caractérisé en ce que** le second accumulateur (31) de pression est relié à la chambre (15s; 55s) côté tige du vérin (15 ; 55) différentiel par un clapet (39) anti-retour.

3. Dispositif selon la revendication n° 2, **caractérisé en ce que** dans la conduite (42; 53) menant vers la chambre (15b ; 55bₐ) côté fond du vérin (15 ; 55) différentiel est disposé, un distributeur (35 ; 51) à effet proportionnel servant de valve d'étranglement pilotable, qui d'une part commande le flux de fluide de pression de l'un des accumulateurs (27, 31) de pression vers la chambre (15b ; 55bₐ) côté fond du vérin (15 ; 55) différentiel et de cette chambre vers le réservoir (26).

4. Dispositif selon une des revendications n° 1 à n° 3, **caractérisé en ce qu'**une première pompe (25 ; 65) maintient la pression (p_{sH}) dans le premier accumulateur (27) de pression et qu'une seconde pompe (30) maintient la pression (p_{sN}) dans le second accumulateur (31) de pression.

5. Dispositif selon la revendication n° 4, **caractérisé en ce que** les pompes (25, 30) sont des pompes à cylindrée constante et qu'une valve (28, 32) de coupure de pression est disposée entre chacune des pompes (25, 30) et l'accumulateur (27, 31) de pression correspondant.

6. Dispositif selon la revendication n° 4, **caractérisé en ce que** les pompes (65) sont des pompes à cylindrée variable.

7. Dispositif selon une des revendications n° 1 à n° 6, **caractérisé en ce qu'**entre le premier accumulateur (27) de pression et la chambre (15s ; 55s) côté tige du vérin (15 ; 55) différentiel est disposée une valve (36 ; 52) commandant le flux de fluide de pression, dont le raccord de sortie débouche dans la conduite (40, 41) menant du clapet (39) anti-retour vers la chambre (15s ; 55s) côté tige.

8. Dispositif selon la revendication n° 7, **caractérisé en ce que** la valve disposée entre le premier accumulateur (27) de pression et la chambre (15s ; 55s) côté tige du vérin (15 ; 55) différentiel est une valve (36) de commutation.

9. Dispositif selon la revendication n° **7, caractérisé en ce que** la valve disposée entre le premier accumulateur (27) de pression et la chambre (15s; 55s) côté tige du vérin (15 ; 55) différentiel est une valve (52) à effet proportionnel.

10. Dispositif selon la revendication n° 3, **caractérisé en ce que la** surface côté fond du piston (56) du vérin (55) différentiel est séparée en deux surfaces (A_{ba}, A_{bi}) partielles de tailles différentes, qui sont soumises à des pressions (p_{ba}, p_{bi}) de tailles différentes, que la pression (p_{ba}), qui sollicite la surface (A_{ba}) Partielle plus grande, est commandée par le distributeur (51) à effet proportionnel et que la pression (p_{bi}), qui sollicite la surface (A_{bi}) partielle plus petite, est commandée par une machine (70) hydraulique, qui peut être commandée de façon continue entre un mode de fonctionnement en tant que pompe et un mode de fonctionnement moteur.

11. Dispositif selon la revendication n° 10, **caractérisé en ce que le** piston (56) du vérin (55) différentiel est doté d'un alésage (57), dans lequel vient prendre un piston (58) solidaire avec le corps, et que l'alimentation en fluide de pression de la chambre (55bᵢ) côté fond intérieure, qui est formée par l'alésage (57) et le piston (58) solidaire avec le corps, est réalisée au travers d'un canal (59) dans le piston (58) solidaire avec le corps.

12. Dispositif selon la revendication n° 10 ou la revendication n° 11, **caractérisé en ce qu'**un moteur (62) électrique entraîne les pompes (30, 65) et la machine (70) hydraulique par un arbre (63, 66) commun et qu'une masse (64) d'équilibrage est reliée à l'arbre (63).

13. Dispositif selon une des revendications n° 10 à n° 12, **caractérisé en ce que** la pression (p_{bi}), qui sollicite la surface (A_{bi}) partielle plus petite, est commandée de façon à être inférieure à la première pression (p_{sH}) pendant la première phase (Δt₂) dans le temps et à égaler la seconde pression (p_{sN}) pendant la deuxième phase (Δt₃) dans le temps.

14. Dispositif selon la revendication n° 13, **caractérisé en ce que** la pression (p_{bi}), qui sollicite la surface (A_{bi}) partielle plus petite, est commandée de façon à égaler la première pression (p_{sH}) pendant la troisième phase (Δt₄+Δt₅) dans le temps.

15. Dispositif selon une des revendications n° 10 à n° 14, **caractérisé en ce que** la machine (70) hydraulique est commandée pour alimenter le réservoir entre le point (OT) d'arrêt dédié au début (t₀) du cycle de travail et le début (t₁) de la première phase (Δt₂) dans le temps.

16. Dispositif selon la revendication n° 11 ou l'une des revendications suivantes, **caractérisé en ce qu'**un clapet (75) anti-retour supplémentaire est disposé entre le second accumulateur (31) de pression et la conduite (73), qui mène de la machine (70) hydraulique vers la chambre (55bᵢ) côté fond intérieure du vérin (55) différentiel.

17. Procédé pour faire fonctionner un dispositif selon une des revendications précédentes, pour lequel la surface (Aᵣ) côté tige du piston (16 ; 56) est soumise à la seconde pression (p_{sN}) pendant une deuxième phase (Δt₃) dans le temps, qui fait suite à la première phase (Δt₂) dans le temps et qui dure jusqu'à ce que le second point (UT) d'arrêt soit atteint.

18. Procédé selon la revendication n° 17, **caractérisé en, ce que** la surface (Aᵣ) côté tige du piston (16 ; 56) de nouveau est soumise à la première pression (p_{sH}) pendant une troisième phase (Δt₄+Δt₅) dans le temps du cycle de travail, qui commence à l'instant d'inversion du sens du mouvement de la commande (13) à manivelle et. qui s'achève au plus tard à l'instant (t₆), où la commande (13) à manivelle atteint le premier point (OT) d'arrêt.

19. Procédé selon la revendication n° 17, **caractérisé en ce que** la surface (Aᵣ) côté tige du piston (16 ; 56) de surcroît est soumise à la seconde pression (P_{sN}) pendant une troisième phase (Δt₄+Δt₅) dans le temps du cycle de travail, qui commence à l'instant d'inversion de son sens de mouvement et qui s'achève au plus tard à l'instant (t₆), où la commande (13) à manivelle atteint le premier point (OT) d'arrêt.
